# EUROPÄISCHE PATENTSCHRIFT

(11) **EP 0 233 359 B1**
(45) Veröffentlichungstag und Bekanntmachung des Hinweises auf die Patenterteilung: **15.03.1989**
(21) Anmeldenummer: 86117654.3
(22) Anmeldetag: 18.12.1986
(51) Int. Cl.: B61K 5/00

(54) **Räumgerät zum Auseinanderschieben von Schienenfahrzeugen**
Vehicle-mounted rail-clearing device for railway tracks
Dispositif monté sur véhicule permettant le désencombrement des rails de chemin de fer

(30) Priorität: 21.12.1985 DE 8536155 U
(43) Veröffentlichungstag der Anmeldung: 26.08.1987
(73) Patentinhaber: Hoesch Maschinenfabrik Deutschland Aktiengesellschaft, 44145 Dortmund (DE)
(72) Erfinder: Leweke, Willi, Dipl.-Ing., D-4600 Dortmund 30 (DE)

(56) Entgegenhaltungen:
- EP-A- 0 121 654
- DE-A- 2 361 884
- FR-A- 1 250 831
- GB-A- 920 583

## Beschreibung

Die Neuerung bezieht sich auf ein Räumgerät zum Auseinanderschieben von ineinander- oder aufeinandergeschobenen Schienenfahrzeugen mit einem hydraulisch angetriebenen Spreizer, der zwei um einen Scharnierbolzen schwenkbare Spreizarme aufweist.

Ein derartiges, aus dem DE-U-83 09 463 bekanntes Räumgerät ist geeignet, ineinander- oder aufeinandergeschobene Schienenfahrzeuge auseinanderzuschieben und diese durch Umkippen aus dem Bereich des Fahrgleises zu entfernen.

Hierbei muß jedoch ein ziemlicher Zeitaufwand für das Umsetzen des Räumgerätes in Kauf genommen werden.

Der Neuerung liegt die Aufgabe zugrunde, ein Räumgerät der eingangs genannten Art so auszubilden, daß es mit geringerem Zeitaufwand umgesetzt werden kann.

Neuerungsgemäß wird diese Aufgabe dadurch gelöst, daß dem Spreizer eine Drehvorrichtung mit einem drehbar gelagerten Drehring zugeordnet ist, dessen Drehachse quer zur Achse des Scharnierbolzens liegt, und daß die Drehvorrichtung über ein antreibendes Vierecklenkersystem an ein Fahrzeug angelenkt ist, wobei die Lenkerachsen des Vierecklenkersystems quer zur Drehachse des Drehrings und waagerecht angeordnet sind.

Der Scharnierbolzen ist in zwei Lagerböcken des Drehrings fest gelagert.

Nach einem weiteren Merkmal der Neuerung weist der Spreizer ein Kniehebelsystem auf, das an einen an den Drehring anschließbaren Haltezylinder angelenkt ist.

Zum Antrieb des Drehrings ist ein Hydraulikmotor angeordnet.

Zweckmäßigerweise weist das Vierecklenkersystem mindestens einen längenverstellbaren Lenker auf.

Jeder längenverstellbare Lenker ist vorzugsweise ein hydraulischer Verstellzylinder.

Der Antrieb des Vierecklenkersystems besteht aus mindestens einem Hydraulikzylinder, von dem ein Ende einer verstellbaren Lenkerachse und das andere Ende der diagonal gegenüberliegenden Lenkerachse zugeordnet ist.

Vorzugsweise ist das Fahrzeug ein Land- und Schienenfahrzeug.

Durch den Gegenstand der Neuerung werden insbesondere die Arbeitsbedingungen des Hilfspersonals verbessert.

Die Neuerung wird anhand einer Zeichnung, in der ein Ausführungsbeispiel schematisch dargestellt ist, näher beschrieben.

Es zeigt
Fig. 1 ein Räumgerät mit einem Spreizer in Ansicht,
Fig. 2 eine Teildraufsicht des Räumgeräts in vergrößertem Maßstab,
Fig. 3 einen Teilschnitt durch das Räumgerät entsprechend der Schnittangabe 111-111 in Fig. 2 in vergrößertem Maßstab, wobei der Spreizer in einer Spreizstellung dargestellt ist,
Fig. 4 einen Teilschnitt durch das Räumgerät entsprechend der Schnittangabe IV-IV in Fig. 3 in vergrößertem Maßstab.

Ein Räumgerät 1 hat einen Spreizer 2 mit zwei Spreizarmen 3, 4, die um einen Scharnierbolzen 5 schwenkbar sind.

Jeder Spreizarm 3, 4 weist eine kuppelbare Aufgleisbrücke 6, 7 mit sechs Löchern 8, 9, eine Greifklaue 10, 11 und einen Scharnierschenkel 12, 13 auf. Beide Scharnierschenkel 12, 13 sind mit je zwei Hebeln 14, 15, 16, 17 fest verbunden.

Auf jeder Aufgleisbrücke 6, 7 ist eine Führungstraverse 18, 19 verschiebbar angeordnet. Jede Führungstraverse 18, 19 ist kuppelbar an eine Aufgleisbrücke 6, 7 mit Hilfe eines arretierbaren Steckbolzens 20, 21.

Mit den Führungstraversen 18, 19 sind zwei Hydraulikzylinder 22, 23 gelenkig verbunden. Sie erzeugen die Spreiz- und die Schließbewegung des Spreizers 2.

Der Spreizwinkel 24, der von den Spreizarmen 3, 4 bestrichen wird, ist abhängig von dem Hub der Hydraulikzylinder 22, 23 und von der Stellung der Führungstraversen 18, 19 auf den Aufgleisbrücken 6, 7.

Dem Spreizer 2 ist eine Drehvorrichtung 25 mit einem drehbar gelagerten Drehring 26 zugeordnet, dessen Drehachse 27 quer zu der Achse 28 des Scharnierbolzens 5 liegt.

Der Scharnierbolzen 5 wird gehalten von zwei an dem Drehring 26 angebrachten Lagerböcken 29, 30.

In einem Gehäuse 31 der Drehvorrichtung 25 ist ein Hydraulikmotor 32 angeordnet, der über ein Zahnrad 33 und einen Zahnkranz 34 einer Kugeldrehverbindung 35 den Drehring 26 antreibt.

Der Scharnierbolzen 5 und die Hebel 14,15, 16, 17 bilden mit zwei Doppelachsen 36, 37 und drei Gelenkbolzen 38, 39, 40 ein Kniehebelsystem 41.

Ein hydraulischer Haltezylinder 42 ist einerseits an den Gelenkbolzen 40 und andererseits an einen Gabelkopf 43 gelenkig angeschlossen. Schrauben 44, 45 verbinden den Gabelkopf 43 fest mit dem Drehring 26.

Die Drehvorrichtung 25 ist über ein antreibbares Vierecklenkersystem 46 an eine Traverse 47 eines Fahrzeugs 48 angelenkt. Das Fahrzeug 48 wird angetrieben von einem Fahrmotor (nicht dargestellt).

Die Lenkerachsen 49, 50, 51, 52 des Vierecklenkersystems 46 sind quer zu der Drehachse 27 des Drehrings 26 und waagerecht angeordnet.

Das Vierecklenkersystem 46 besitzt zwei starre (53, 54) und zwei längenverstellbare Lenker 55, 56.

Die längenverstellbaren Lenker 55, 56 sind hydraulische Verstellzylinder.

Angetrieben wird das Vierecklenkersystem 46 von zwei Hydraulikzylindern 57, 58, von denen jeder mit einem Ende 59, 60 an die verstellbare Lenkerachse 51 und mit dem anderen Ende 61, 62 an die diagonal gegenüberliegende Lenkerachse 50 gelenkig angeschlossen ist.

Der hydraulische Haltezylinder 42 ist in der Lage, die Spreizarme 3, 4 gleichzeitig um den Scharnierbolzen 5 zu verschwenken.

Das Verschwenken des Spreizers 2 um die Lenkerachse 50 wird erreicht durch Verstellen der längenverstellbaren Lenker 55, 56.

## Patentansprüche

1. Räumgerät zum Auseinanderschieben von ineinander- oder aufeinandergeschobenen Schienenfahrzeugen mit einem hydraulisch angetriebenen Spreizer (2), der zwei um einen Scharnierbolzen (5) schwenkbare Spreizarme (3, 4) aufweist, dadurch gekennzeichnet, daß dem Spreizer (2) eine Drehvorrichtung (25) mit einem drehbar gelagerten Drehring (26) zugeordnet ist, dessen Drehachse (27) quer zu der Achse (28) des Scharnierbolzens (5) liegt, und daß die Drehvorrichtung (25) über ein antreibbares Vierecklenkersystem (46) an ein Fahrzeug (48) angelenkt ist, wobei die Lenkerachsen (49, 50, 51, 52) des Vierecklenkersystems (46) quer zu der Drehachse (27) des Drehrings (26) und waagerecht angeordnet sind.

2. Räumgerät nach Anspruch 1, dadurch gekennzeichnet, daß der Scharnierbolzen (5) in zwei Lagerböcken (29, 30) des Drehrings (26) fest gelagert ist.

3. Räumgerät nach den Ansprüchen 1 und 2, dadurch gekennzeichnet, daß der Spreizer (2) ein Kniehebelsystem (41) aufweist, das an einen an den Drehring (26) anschließbaren Haltezylinder (42) angelenkt ist.

4. Räumgerät nach Anspruch 1, dadurch gekennzeichnet, daß zum Antrieb des Drehrings (26) ein Hydraulikmotor (32) angeordnet ist.

5. Räumgerät nach Anspruch 1, dadurch gekennzeichnet, daß das Vierecklenkersystem (46) mindestens einen längenverstellbaren Lenker (55, 56) aufweist.

6. Räumgerät nach den Ansprüchen 1 und 5, dadurch gekennzeichnet, daß jeder längenverstellbare Lenker (55, 56) ein hydraulischer Verstellzylinder ist.

7. Räumgerät nach den Ansprüchen 1 und 5, dadurch gekennzeichnet, daß der Antrieb des Vierecklenkersystems (46) aus mindestens einem Hydraulikzylinder (57, 58) besteht, von dem ein Ende (59, 60) einer verstellbaren Lenkerachse (51) und das andere Ende (60, 61) der diagonal gegenüberliegenden Lenkerachse (50) zugeordnet ist.

8. Räumgerät nach Anspruch 1, dadurch gekennzeichnet, daß das Fahrzeug (48) ein Land-und Schienenfahrzeug ist.

## Claims

1. Clearing apparatus for separating track vehicles telescoped into one another or piled on top of each other, comprising a hydraulically driven spreader (2) which has two spreader arms (3, 4) pivotable about a hinge bolt (5), characterised in that the spreader (2) has associated therewith a rotary device (25) with a rotably mounted ring mount (26) whose axis of rotation (27) is perpendicular to the axis (28) of the hinge bolt (5), and in that the rotary device (25) is coupled to a vehicle (48) by a drivable rectangular control rod system (46), wherein the control rod axes (49, 50, 51, 52) of the rectangular control rod system (46) are arranged to be horizontal and perpendicular to the axis of rotation (27) of the ring mount (26).

2. Clearing apparatus according to claim 1, characterised in that the hinge bolt (5) is fixedly mounted in two bearing blocks (29, 30) of the ring mount (26).

3. Clearing apparatus according to claims 1 and 2, characterised in that the spreader (2) comprises a toggle lever system (41) which is coupled to a supporting cylinder (42) connectable to the ring mount (26).

4. Clearing apparatus according to claim 1, characterised in that a hydraulic motor (32) is provided to drive the ring mount (26).

5. Clearing apparatus according to claim 1, characterised in that the rectangular control rod system (46) comprises at least one lengthwise adjustable control rod (55, 56).

6. Clearing apparatus according to claims 1 and 5, characterised in that each lengthwise adjustable control rod (55, 56) is a hydraulic setting cylinder.

7. Clearing apparatus according to claims 1 and 5, characterised in that the drive of the rectangular control rod system (46) consists of at least one hydraulic cylinder (57, 58), of which one end (59, 60) is associated with an adjustable control rod axis (51) and the other end (60, 61) is associated with the diagonally opposite control rod axis (50).

8. Clearing apparatus according to claim 1, characterised in that the vehicle (48) is a land vehicle and track vehicle.

## Revendications

1. Dispositif monté sur véhicule permettant le dégagement de véhicules sur rails engagés l'un dans l'autre ou l'un sur l'autre par un dispositif d'écartement (2) actionné hydrauliquement, qui présente deux bras pivotant (3, 4) autour d'un pivot de jonction (5), caractérisé en ce qu'un dispositif de rotation (25) avec un anneau de rotation (26) monté à rotation est installé sur le dispositif d'écartement (2), l'axe (27) de ce dispositif étant placé perpendiculairement à l'axe (28) du pivot de jonction (5), et en ce que le dispositif de rotation (25) est articulé sur un véhicule (48) par l'intermédiaire d'un système d'orientation commandé, en quadrilatère (46), dans lequel les axes (49, 50, 51, 52) du système d'orientation en quadrilatère (46) sont disposés perpendiculairement à l'axe de rotation (27) de l'anneau de rotation (26) et horizontalement.

2. Dispositif monté sur véhicule selon la revendication 1, caractérisé en ce que le pivot de jonction (5) est logé de manière ferme dans deux sièges (29, 30) de l'anneau de rotation (26).

3. Dispositif monté sur véhicule selon les revendications 1 et 2, caractérisé en ce que le dispositif d'écartement (2) présente un système de leviers articulés (41) qui est articulé à un des cylindres de soutien (42) relié à l'anneau de rotation (26).

4. Dispositif monté sur véhicule selon la revendication 1, caractérisé en ce qu'un moteur hydraulique (32) est prévu pour actionner l'anneau de rotation (26).

5. Dispositif monté sur véhicule selon la revendication 1, caractérisé en ce que le système d'orientation en quadrilatère (46) présente au moins un bras de longueur variable (55, 56).

6. Dispositif monté sur véhicule selon les revendications 1 et 5, caractérisé en ce que chaque bras de longueur variable (55, 56) est un vérin hydraulique.

7. Dispositif monté sur véhicule selon les revendications 1 et 5, caractérisé en ce que la commande du système d'orientation en quadrilatère (46) consiste en au moins un vérin hydraulique (57, 58), dont une extrémité (59, 60) est disposée sur un axe d'orientation ajustable (51), et l'autre extrémité (60, 61) sur l'axe d'orientation (50) diagonalement opposé.

8. Dispositif monté sur véhicule selon la revendication 1, caractérisé en ce que le véhicule (48) est un véhicule tout terrain et ferroviaire.
